# EUROPÄISCHE PATENTSCHRIFT

(11) **EP 0 808 236 B1**
(45) Veröffentlichungstag und Bekanntmachung des Hinweises auf die Patenterteilung: **19.08.1998**
(21) Anmeldenummer: 96902976.8
(22) Anmeldetag: 02.02.1996
(51) Int. Cl.: B27L 11/00

(54) **VERFAHREN UND VORRICHTUNG ZUM HERSTELLEN VON STRANDS**
WOOD STRAND MANUFACTURING PROCESS AND DEVICE
PROCEDE ET DISPOSITIF DE FABRICATION DE COPEAUX DE BOIS LONGS

(30) Priorität: 08.02.1995 DE 19504030
(43) Veröffentlichungstag der Anmeldung: 26.11.1997
(73) Patentinhaber: Dietz, Hans, Prof. Dr., D-72119 Ammerbuch (DE)
(72) Erfinder: Dietz, Hans, Prof. Dr., D-72119 Ammerbuch (DE)
(74) Vertreter: Witte, Alexander, Dr.-Ing.
(86) Internationale Anmeldenummer: EP9600433
(87) Internationale Veröffentlichungsnummer: WO9624473

(56) Entgegenhaltungen:
- DE-A- 1 503 969
- GB-A- 871 987
- US-A- 4 300 604

## Beschreibung

Die Erfindung betrifft ein Verfahren zum Herstellen von Strands aus Rundholz, wobei die Strands in Faserrichtung eine Länge zwischen 200 und 350 mm sowie quer zur Faserrichtung eine Breite und Dicke zwischen 1 und 15 mm aufweisen. Die Erfindung betrifft weiterhin eine Vorrichtung zum Herstellen von Strands aus Rundholz, mit einer Transportvorrichtung für das Rundholz und mit mindestens einer Zerspanervorrichtung zum Schneiden der Strands, wobei die Strands in Faserrichtung eine Länge zwischen 200 und 350 mm sowie quer zur Faserrichtung eine Breite und Dicke zwischen 1 und 15 mm aufweisen.

Ein Verfahren und eine Vorrichtung der vorstehend genannten Art sind bekannt, beispielsweise aus der DE 38 37 200 C1.

Es ist bekannt, Holzerzeugnisse, zum Beispiel Balken oder Bretter, statt aus massivem Holz aus Spänen herzustellen. Neben den bekannten Spanplatten und Spanbrettern sind auch derartige Erzeugnisse bekannt geworden, die aus sogenannten "Strands" bestehen, die in der Fachsprache auch als "Wafer" oder "Flakes" bezeichnet werden. Hierunter versteht man insgesamt Holzspäne mit verhältnismäßig großen Abmessungen, verglichen mit Holzspänen, wie sie zum Beispiel beim Zerspanen von Seitenbereichen, Waldkanten oder dergleichen anfallen. Strands haben typischerweise in Faserrichtung eine Länge zwischen 200 und 350 mm sowie quer zur Faserrichtung eine Breite und Dicke zwischen 1 und 15 mm. Aus diesen Strands werden durch Zusammenfügen und Verleimen Holzerzeugnisse hergestellt, beispielsweise Bretter oder Balken, die dann als "Kompositbalken", "Strandboards" oder "Structural lumber products" bezeichnet werden.

Zu diesem Zweck ist es auch bekannt, den Strands eine bestimmte Formgebung mit definierter Breite, Länge und Dicke zu verleihen, unter Umständen auch mit definiert abgeschrägten Kanten, damit die Strands in definierter Ausrichtung zu Brettern und Balken verleimt werden können.

Aus der eingangs genannten DE 38 37 200 C1 ist eine Holzzerspanungsmaschine zum Herstellen von derartigen Flachspänen oder Strands bekannt. Mit der bekannten Maschine sollen großflächige Flachspäne definierter Dicke, Breite und Länge hergestellt werden. Hierzu werden Rundhölzer in einer Richtung senkrecht zu ihrer Längserstreckung einer Zerspanertrommel zugeführt. Die Zerspanertrommel umfaßt einen äußeren Schneidrotor und einen dazu konzentrischen, innenliegenden Schlagrotor. Die Rotoren werden in entgegengesetzten Drehrichtungen angetrieben. Der Schneidrotor schneidet dabei aus der Breitseite der Rundhölzer Späne heraus, die in das Innere der Trommel gelangen und dort vom Schlagrotor in die gewünschten Flachspäne definierter Abmessungen zerteilt werden. Die auf diese Weise erzeugten Flachspäne werden mittels eines Prallblechs aus dem Inneren der Zerspanertrommel abgelenkt und auf ein Förderband geleitet.

Bei der bekannten Maschine beträgt der Durchmesser der Zerspanertrommel ca. 60 cm. Mit der bekannten Maschine werden relativ kleine Rundhölzer mit einem Durchmesser von etwa 15 cm verarbeitet, das heißt abgelängte Aststücke und dergleichen. Die Rundhölzer werden dabei vollkommen zerspant.

Aus der US 4 371 020 und der US 421 149 ist ein Verfahren zum Herstellen von langen Strands bekannt. Bei dem bekannten Verfahren wird ein Rundholz in axialer Richtung zunächst durch eine Messeranordnung hindurchgeschoben, bei der insgesamt vier Messer auf Durchmessern des Rundholzes angeordnet und jeweils um 45° gegeneinander versetzt sind. Das Rundholz wird axial durch diese Messeranordnung hindurchgeführt, so daß das Rundholz nach dem Passieren der Messeranordnung in insgesamt acht im Radialschnitt kreissegmentförmige Scheite zerlegt ist. Diese Scheite werden anschließend durch eine gefächerte Anordnung aus feststehenden Messern geführt, so daß achsparallele Strands entstehen. Die Strands haben dabei eine unterschiedliche Breite in Radialrichtung. Sie werden daher nachfolgend durch eine Schneidwalzenanordnung geleitet, in der sie in langgestreckte, im Querschnitt quadratische, dünne Strands zerlegt werden.

Auch bei diesem bekannten Verfahren wird das eingesetzte Rundholz vollkommen zerspant.

Aus der US 4 681 146 ist ein Verfahren und eine Vorrichtung zum Herstellen von Strands bekannt. Die Strands werden dabei ebenfalls aus dem bereits erwähnten Rundholz hergestellt, indem sie in einer Aufgabestation mit ihrer Breitseite auf einen hobelartigen Tisch geführt werden. Durch eine oszillierende Hobelplatte werden die Rundhölzer in Flachspäne zerspant. Die Flachspäne werden anschließend mittels Messerwalzen weiter zerteilt.

Auch bei diesem bekannten Verfahren werden die Rundhölzer vollkommen zerspant.

Aus der DE 31 14 843 A1 ist ein sogenanntes "Profilierverfahren" bekannt. Bei einem Profilierverfahren werden ganze Baumstämme zunächst profiliert, das heißt mit Eckenfräsern und Profilzerspanern in Längsrichtung bearbeitet. Das Ergebnis dieser Bearbeitung ist ein sogenanntes Model. Hierunter versteht man ein Holzerzeugnis mit einer radialen Querschnittsform, die für eine nachfolgende Zerlegung des Models in Bretter und Balken bei optimaler Holzausbeute ausgelegt ist.

Die von den Profilzerspanern und den Eckenfräsern abgespanten bzw. ausgespanten Bereiche werden bei herkömmlichen Profilierverfahren in Hackschnitzel verwandelt, wie sie in der Zelluloseindustrie und der Spanplattenindustrie weiterverarbeitet werden können.

Aus der US 4 149 577 ist eine Vorrichtung bekannt, bei der mittels Sägeblättern gleichzeitig mehrere Längsschlitze in einem Baumstamm angebracht werden können.

Der Erfindung liegt demgegenüber die Aufgabe zugrunde, ein Verfahren der eingangs genannten Art dahingehend weiterzubilden, daß die Herstellung von Strands auch außerhalb eines Anwendungsgebietes möglich ist, bei dem verhältnismäßig kleine Rundhölzer (Aststücke) vollkommen zerspant werden.

Gemäß dem eingangs genannten Verfahren wird diese Aufgabe erfindungsgemäß dadurch gelöst, daß das Rundholz jeweils ein einzelner Baumstamm ist, daß der Baumstamm zunächst mit Längsschlitzen in den außerhalb einer Hauptware des Baumstammes liegenden Restbereichen versehen wird, die um die Breite voneinander beabstandet sind, und daß dann die Strands aus den gesamten Restbereichen geschnitten werden.

Die Aufgabe wird ferner durch eine Vorrichtung der eingangs genannten Art erfindungsgemäß dadurch gelöst, daß die Transportvorrichtung zum Transport einzelner Baumstämme ausgelegt ist, daß die mindestens eine Zerspanervorrichtung in Eingriff mit den gesamten Restbereichen außerhalb einer Hauptware des Baumstammes bringbar ist, und daß die Zerspanervorrichtung erste Werkzeuge zum Anbringen von Längsschlitzen in den Restbereichen aufweist, wobei die Längsschlitze um die Breite voneinander beabstandet sind.

Die der Erfindung zugrunde liegende Aufgabe wird auf diese Weise vollkommen gelöst.

Die Erfindung löst sich nämlich grundsätzlich von den bislang bekannten Verfahren zum Herstellen von Strands. Diese Verfahren waren auf solche Ausgangsmaterialien, nämlich Rundhölzer, beschränkt, die beim Herstellen von Strands vollkommen zerspant wurden. An Ausgangsmaterialien kamen somit nur verhältnismäßig kleine Rundhölzer in Betracht, das heißt abgelängte Äste, dickere Zweige und allenfalls noch Stämme von ganz jungen Bäumen.

Demgegenüber erweitert die Erfindung den Einsatzbereich von Verfahren zum Herstellen von Strands bzw. entsprechender Vorrichtungen auch auf solche Holzbearbeitungsverfahren, bei denen das Massivholz großer Rundhölzer, nämlich von Baumstämmen, nur teilweise zerspant und der Rest des Baumstammes zu massiven Holzerzeugnissen verarbeitet wird. Derartige Holzbearbeitungsverfahren haben wirtschaftlich eine große Bedeutung und werden in großem Umfange eingesetzt.

Während bei der Bearbeitung von Baumstämmen in herkömmlichen Verfahren und Vorrichtungen jeweils nur Hackschnitzel oder Sägemehl erzeugt wurde, ist es im Rahmen der vorliegenden Erfindung erstmals möglich geworden, auch in diesen Anwendungsfällen noch höherwertige Späne, nämlich Strands, herzustellen.

Dies hat für die Betreiber von Holzverarbeitungsanlagen erhebliche wirtschaftliche Bedeutung, weil die Vermarktung von Sekundärerzeugnissen, die beim Bearbeiten von Holz anfallen, wirtschaftlich mehr und mehr an Bedeutung gewinnt. Die Herstellung von Strands wird damit auch auf solchen Anlagen möglich, mit denen herkömmlich ganze Baumstämme unter Anfall von Hackschnitzeln bearbeitet wurden. Hierzu sind lediglich verhältnismäßig geringe Umbauten bzw. Ergänzungen bestehender Anlagen erforderlich. Die Wirtschaftlichkeit dieser Anlagen läßt sich daher mit geringem Aufwand deutlich steigern.

Bei einer ersten alternativen Fortbildung des vorstehend genannten Verfahrens werden die Strands in einem einzigen Arbeitsgang zwischen den Längsschlitzen durch Abspanen mit der Länge l entlang von gleichzeitig eingebrachten Querschlitzen und mit der Dicke d geschnitten. Entsprechendes gilt für ein Ausführungsbeispiel der erfindungsgemäßen Vorrichtung, bei dem die Zerspanervorrichtung in Transportrichtung stromabwärts der ersten Werkzeuge Zerspaner aufweist, die die Strands in einem einzigen Arbeitsgang zwischen den Längsschlitzen durch Abspanen mit der Länge l entlang von gleichzeitig eingebrachten Querschlitzen und mit der Dicke d schneiden.

Bei einer Zweiten Alternative dieses Ausführungsbeispiels eines erfindungsgemäßen Verfahrens werden die Restbereiche hingegen nach dem Anbringen der Längsschlitze zunächst in einem ersten Arbeitsgang mit Querschlitzen versehen, die um die Länge l voneinander beabstandet sind, und die Strands werden dann in einem zweiten Arbeitsgang mit der Dicke d geschnitten. Entsprechendes gilt für ein zugehöriges Ausführungsbeispiel der erfindungsgemäßen Vorrichtung, bei dem die Zerspanervorrichtung zweite Werkzeuge zum Anbringen der Querschlitze in den Restbereichen aufweist, wobei die Querschlitze um die Länge l voneinander beabstandet sind, sowie in Transportrichtung stromabwärts der ersten Werkzeuge und der zweiten Werkzeuge dritte Werkzeuge zum Schneiden der Strands mit der Dicke d umfaßt.

Die vorstehend genannten Maßnahmen haben den Vorteil, daß in zwei alternativen Vorgehensweisen Strands mit in weiten Bereichen variierbaren Abmessungen hergestellt werden können, wobei die Abmessungen nach Länge, Breite und Dicke exakt vorgegeben werden können. Durch entsprechende Formgebung der Werkzeuge können darüber hinaus abgeschrägte oder sonstwie profilierte Strands erzeugt werden.

Bevorzugt ist ferner ein Ausführungsbeispiel eines erfindungsgemäßen Verfahrens, bei dem die Strands zunächst auf zwei gegenüberliegenden Seiten des Baumstammes und danach auf den beiden um 90° versetzten, gegenüberliegenden Seiten des Baumstammes geschnitten werden.

Diese Maßnahme hat den Vorteil, daß an sich bekannte Sequenzen von Arbeitsschritten, wie sie bei Profilierverfahren bekannt sind, eingesetzt werden können. So können beispielsweise zwei in Transportrichtung hintereinander liegende Bearbeitungsstationen eingesetzt werden, zwischen denen der bereits teilweise bearbeitete Baumstamm um 90° um seine Längsachse gedreht wird. Alternativ ist es möglich, nur eine einzige derartige Bearbeitungsstation vorzusehen und den Baumstamm nach Verlassen der Bearbeitungsstation um 90° zu drehen und mittels eines Rundlaufes wieder an den Eingang der Bearbeitungsstation zu führen.

Bei bevorzugten Ausgestaltungen des erfindungsgemäßen Verfahrens werden die Längsschlitze als Längsschnitte durch Schneiden erzeugt. Alternativ dazu können die Längsschlitze aber auch durch Sägen erzeugt werden.

In entsprechender Weise ist es möglich, die Querschlitze als Querschnitte durch Schneiden oder die Querschlitze durch Sägen zu erzeugen.

Bei Ausführungsformen der erfindungsgemäßen Vorrichtung sind demgemäß die ersten Werkzeuge alternativ als erste Messer oder als erste Sägen ausgebildet, während die zweiten Werkzeuge als zweite Messer oder alternativ als zweite Sägen ausgeführt sein können.

Ein Ausführungsbeispiel der Erfindung ist in der Zeichnung dargestellt und wird in der nachfolgenden Beschreibung näher erläutert. Es zeigen:
- Fig. 1: in einer Seitenansicht, stark vereinfacht, eine Vorrichtung zur Herstellung von Strands nach dem Stand der Technik;
- Fig. 2: einen einzelnen Strand, in perspektivischer Darstellung, stark vergrößert;
- Fig. 3: eine perspektivische Seitenansicht eines zu bearbeitenden Baumstammes;
- Figuren 4 und 5: zwei schematisierte Seitenansichten, ähnlich Fig. 3, zur Erläuterung von aufeinanderfolgenden Arbeitsschritten bei einer Ausführungsform des Verfahrens;
- Figuren 6 bis 11: Radialschnitte durch Baumstämme gemäß den Darstellungen der Figuren 4 und 5 zur Erläuterung von aufeinanderfolgenden Bearbeitungsschritten;
- Fig. 12: eine perspektivische Seitenansicht eines Ausführungsbeispiels einer Vorrichtung.

In Fig. 1 bezeichnet 10 insgesamt eine herkömmliche Vorrichtung zum Herstellen von Strands. Mittels einer Zuführung 11, in der ein Schieber 12 läuft, werden Rundhölzer 13 in Richtung eines Pfeiles 14 durch die Zuführung 11 geschoben. Die Rundhölzer 13 werden dabei quer zu ihrer Längsachse gefördert.

Unmittelbar am Ausgang der Zuführung 11 befindet sich ein rotierendes Zerspanerwerkzeug 20. Das Zerspanerwerkzeug 20 wird mittels einer Welle 21 in Drehrichtung angetrieben, wie mit einem Pfeil 22 angedeutet. Am Umfang des Zerspanerwerkzeugs 20 befinden sich Messer 23, die über den Umfang des Zerspanerwerkzeugs 20 vorstehen. Die seitlich zugeführten Rundhölzer 13 gelangen somit in den Eingriffsbereich der rotierenden Messer 23, wie mit gestrichelten Linien in Fig. 1 angedeutet.

Auf diese Weise werden einzelne Flachspäne oder Strands 24 von den Rundhölzern 13 abgespant oder geschnitten und verlassen in Richtung von Pfeilen 25 die Vorrichtung 10.

Die Darstellung in Fig. 1 ist extrem schematisiert. Es versteht sich, daß die gezeigten Strands 24 in weiteren Stationen noch nachbearbeitet werden können, beispielsweise weiter zerteilt, an ihren Kanten profiliert usw., wie dies aus dem eingangs referierten Stand der Technik im einzelnen bekannt ist.

Fig. 2 zeigt zur Verdeutlichung des Unterschiedes zu herkömmlichen Hackschnitzeln oder anderen Spänen einen Strand 24 in vergrößerter Darstellung. Eine Stirnseite 26 des Strands 24 zeigt deutlich Fasern 27 des Holzes. Die Länge l des Strands 24 in Faserrichtung ist deutlich größer als die Breite b oder die Dicke d, jeweils quer zur Faserrichtung.

In der Praxis haben Strands eine Länge l zwischen 100 und 350 mm, eine Breite b zwischen 1 und 15 mm sowie eine Dicke d zwischen 1 und 6 mm. Es sind aber auch Abweichungen von diesen Werten möglich.

Anders als in Fig. 2 dargestellt, können die Strands 24 auch eine nicht-quaderförmige Gestalt haben, beispielsweise eine prismatische oder sonstige Gestalt, damit einzelne Strands 24 in definierter Ausrichtung und Positionierung aneinandergefügt und zu Kompositbalken oder -brettern, sogenannten "Strandboards", verleimt werden können.

Fig. 3 zeigt in ebenfalls schematisierter Darstellung ein Rundholz 30, nämlich einen vollständigen Baumstamm. Auf einer Stirnseite 31 am dünnen Ende des Baumstammes 30 ist eine Hauptware 32 eingezeichnet. Hierunter versteht man einen Bereich mit einer rechteckigen oder quadratischen Querschnittsfläche im Zentrum des Baumstammes 30. Der zugehörige Bereich entspricht dem Bereich des Baumstammes 30, aus dem die genannte Hauptware 32, nämlich Balken, Bretter und dergleichen, hergestellt werden.

Die verbleibenden Restbereiche 33 werden bei herkömmlichen Profilierverfahren teilweise zu Seitenbrettern verarbeitet, teilweise durch Hackschnitzelerzeugung und Sägen zerspant.

Das Besondere bei dem vorliegenden Verfahren besteht nun darin, daß die dargestellten Restbereiche 33 ganz oder teilweise in Strands 38 zerlegt werden.

Hierzu werden die Restbereiche 33 mit Längsschnitten 35 und Querschnitten 36 versehen, so daß die Strands 38 in Lagen 37 geschnitten werden können. Auf diese Weise werden Strands 38 hergestellt, deren Länge l, Breite b und Dicke d definiert ist.

Wenn im Rahmen der vorliegenden Anmeldung von "Schnitten" die Rede ist, also beispielsweise von den Längsschnitten 35 und den Querschnitten 36, so ist dies nur beispielhaft zu verstehen. Allgemein gilt, daß die Baumstämme mit Schlitzen versehen werden können, wobei die Schlitze entweder mittels Messern als Schnitte oder aber mittels Sägen ausgeführt werden können.

Die Einzelheiten des verwendeten Verfahrens und der dabei verwendeten Vorrichtung sollen nun nachstehend anhand der Figuren 4 bis 12 erläutert werden. Die Figuren 4 und 5 zeigen dabei zwei schematisierte perspektivische Seitenansichten des Baumstammes 30, die Figuren 6 bis 11 Querschnittsdarstellungen durch den Baumstamm 30 während verschiedener Bearbeitungsschritte, und Fig. 12 zeigt schließlich eine perspektivische Darstellung einer verwendeten Vorrichtung.

Zur Bearbeitung des Baumstammes 30 werden zunächst gemäß den Figuren 4 und 6 die Längsschnitte 35 angebracht. Zu diesem Zweck wird der Baumstamm 30 mit einer in Fig. 12 nur schematisch als Pfeile angedeuteten Transportvorrichtung 50 in Längsrichtung durch zwei Gruppen feststehender Messer 51 geführt. Die Messer 51 erzeugen im Baumstamm 30 die Längsschnitte 35, und zwar hinunter bis zu einer in Fig. 6 gezeigten Begrenzungslinie 40, die zugleich eine Seitenkante der Hauptware 32 ist. Wie aus den Figuren 6 und 12 deutlich erkennbar ist, werden die Längsschnitte 35 beispielsweise gleichzeitig auf zwei gegenüberliegenden Seiten des Baumstammes 30 angebracht.

Im Sinne der Ausführungen weiter oben sind die Messer 51 nur als Beispiel zu verstehen. So können statt der Messer 51 zum Anbringen der Schnitte selbstverständlich auch entsprechende Sägen eingesetzt werden, um entsprechende Schlitze auszuführen.

Für die weitere Verarbeitung des Baumstammes 30 gibt es nun zwei Alternativen:

Nach der ersten Alternative werden gemäß Fig. 5 am Baumstamm 30 in einem separaten Arbeitsgang die Querschnitte 36 angebracht. Hierzu können (nicht dargestellt) entsprechende Gruppen von Schneidmessern eingesetzt werden, die quer zur Längsrichtung des Baumstammes 30 bis zur Tiefe der Begrenzungslinie 40 geführt werden. Der Baumstamm 30 hätte dann das in Fig. 3 gezeigte Aussehen.

Zum Schneiden des Strands 38 könnte man dann den Baumstamm 30 gegen eine gestufte Gruppe feststehender Messer laufen lassen, die in Transportrichtung, das heißt Längsrichtung des Baumstammes 30, ausgerichtet sind und die nach Länge l und Breite b bereits definierten Strands 38 in vorbestimmter Dicke schneiden. Eine solche Vorrichtung ist zum Beispiel in der bereits eingangs erläuterten US 4 371 020 beschrieben.

Nach der zweiten, im vorliegenden Zusammenhang bevorzugten Alternative werden die Querschnitte 36 in einem einzigen Arbeitsgang zusammen mit dem Schnitt der Strands 38 angebracht. Hierzu dienen die in Fig. 12 beispielhaft dargestellten Zerspaner 52. Die Zerspaner 52 werden mittels Wellen 53 angetrieben. Die Wellen 53 erstrecken sich entlang von Achsen 54 quer zur Längserstreckung des Baumstammes 30. Im dargestellten Ausführungsbeispiel drehen sich die Zerspaner 52 in Richtung von Pfeilen 55. Die Zerspaner 52 sind mit konischen Bearbeitungsoberflächen versehen. Auf den mehreren Gängen der konischen Bearbeitungsoberflächen befinden sich Messer 60, die jeweils eine Hauptschneide 61 und eine Nebenschneide 62 aufweisen. Die Hauptschneide 61 und die Nebenschneide 62 können auch durch separate Messer gebildet werden, die über den Umfang verteilt sind. Auf diese Weise läßt sich im dargestellten Ausführungsbeispiel auf beiden Seiten des Baumstammes 30 der dort jeweils vorhandene Restbereich 33 neben der Hauptware 32 zerspanen.

Infolge der Konizität der Oberflächen der Zerspaner 52 werden die Restbereiche 33 dabei schichtweise abgetragen, wie in Fig. 7 mit strichpunktierten Schnittlinien 42 angedeutet ist. Durch entsprechende Formgebung und Positionierung der Hauptschneide 61 und der Nebenschneide 62 lassen sich auf diese Weise die Strands 38 mit einstellbarer Länge l und Dicke d schneiden. Fig. 7 zeigt einen Zustand, in dem die beiden Restbereiche 33 bereits zu etwa einem Drittel zu Strands 38 zerspant sind. Dieser Zustand des Baumstammes 30 ist in Fig. 7 mit 30a bezeichnet.

Fig. 8 zeigt den Zustand 30b des Baumstammes 30, in dem die beiden erwähnten Restbereiche 33 vollständig abgetragen sind. Eine Seite 44 der Hauptware 32 ist damit bereits fertig ausgebildet.

Der Baumstamm 30 wird nun um seine Längsachse um 90° gedreht und gelangt damit in die in Fig. 9 dargestellte Position. In dieser Position wird der Baumstamm 30 wiederum mittels der Anordnung gemäß Fig. 12 in den jetzt seitlich liegenden verbliebenen Restbereichen 33' mit Längsschnitten 35' versehen (Zustand 30c). Zu diesem Zweck kann die Vorrichtung gemäß Fig. 12 zwei mal in Transportrichtung der Baumstämme 30 angeordnet sein. Zwischen den beiden Vorrichtungen kann entweder der Baumstamm 30 um 90° gedreht werden, oder die beiden Einzelvorrichtungen sind zueinander um 90° gedreht. Es ist aber auch möglich, den Baumstamm 30 nach Verlassen der in Fig. 12 gezeigten Anordnung um 90° zu drehen und mittels eines Rundlaufes wieder an den Eingang der Vorrichtung gemäß Fig. 12 zurückzuführen.

Der auf diese Weise bearbeitete Baumstamm 30 wird nun wiederum in den längsgeschnittenen Restbereichen 33' zerspant, wie in Fig. 10 mit Zustand 30d dargestellt. Man erkennt auch hier wieder Schnittlinien 42' und die geschnittenen Strands 38'. Am Ende des in Fig. 10 teilweise beendeten Arbeitsschritts ist die Hauptware 32 fertig bearbeitet, wie Fig. 11 zeigt.

Gemäß dem vorstehend erläuterten Verfahren werden die Restbereiche 33, 33' vollkommen in Strands 38, 38' zerlegt. Es versteht sich jedoch, daß auch eine nur teilweise Zerlegung der Restbereiche 33, 33' möglich ist, wenn man zum Beispiel Teile der Restbereiche 33, 33' zu Brettern verarbeiten möchte. Die entsprechenden Eingriffstiefen (Begrenzungslinien 40) müssen dann entsprechend eingestellt werden.

## Patentansprüche

1. Verfahren zum Herstellen von Strands (24; 38, 38') aus Rundholz (13), wobei die Strands (24; 38, 38') in Faserrichtung eine Länge (l) zwischen 200 und 350 mm sowie quer zur Faserrichtung eine Breite (b) und Dicke (d) zwischen 1 und 15 mm aufweisen, dadurch gekennzeichnet, daß das Rundholz (13) jeweils ein einzelner Baumstamm (30) ist, daß der Baumstamm (30) zunächst mit Längsschlitzen in den außerhalb einer Hauptware (32) des Baumstammes (30) liegenden Restbereichen (33, 33') versehen wird, die um die Breite (b) voneinander beabstandet sind, und daß dann die Strands (38, 38') aus den gesamten Restbereichen (33, 33') geschnitten werden.

2. Verfahren nach Anspruch 1, dadurch gekennzeichnet, daß die Strands (38, 38') in einem einzigen Arbeitsgang zwischen den Längsschlitzen durch Abspanen mit der Länge (l) entlang von gleichzeitig eingebrachten Querschlitzen und mit der Dicke (d) geschnitten werden.

3. Verfahren nach Anspruch 1, dadurch gekennzeichnet, daß die Restbereiche (33, 33') nach dem Anbringen der Längsschlitze zunächst in einem ersten Arbeitsgang mit Querschlitzen versehen werden, die um die Länge (l) voneinander beabstandet sind, und dann die Strands (38, 38') in einem zweiten Arbeitsgang mit der Dicke (d) geschnitten werden.

4. Verfahren nach einem oder mehreren der Ansprüche 1 bis 3, dadurch gekennzeichnet, daß die Strands (38, 38') zunächst auf zwei gegenüberliegenden Seiten des Baumstammes (30) und danach auf den beiden um 90° versetzten, gegenüberliegenden Seiten des Baumstammes (30) geschnitten werden.

5. Verfahren nach einem oder mehreren der Ansprüche 1 bis 4, dadurch gekennzeichnet, daß die Längsschlitze als Längsschnitte (35, 35') durch Schneiden erzeugt werden.

6. Verfahren nach einem oder mehreren der Ansprüche 1 bis 4, dadurch gekennzeichnet, daß die Längsschlitze durch Sägen erzeugt werden.

7. Verfahren nach einem oder mehreren der Ansprüche 3 bis 6, dadurch gekennzeichnet, daß die Querschlitze als Querschnitte (36) durch Schneiden erzeugt werden.

8. Verfahren nach einem oder mehreren der Ansprüche 3 bis 6, dadurch gekennzeichnet, daß die Querschlitze durch Sägen erzeugt werden.

9. Vorrichtung zum Herstellen von Strands (24; 38, 38') aus Rundholz (13) mit einer Transportvorrichtung (11, 12; 50) für das Rundholz (13) und mit mindestens einer Zerspanervorrichtung (20; 51, 52) zum Schneiden der Strands (24; 38, 38'), wobei die Strands (24; 38, 38') in Faserrichtung eine Länge (l) zwischen 200 und 350 mm sowie quer zur Faserrichtung eine Breite (b) und Dicke (d) zwischen 1 und 15 mm aufweisen, dadurch gekennzeichnet, daß die Transportvorrichtung (50) zum Transport einzelner Baumstämme (30) ausgelegt ist, daß die mindestens eine Zerspanervorrichtung (51, 52) in Eingriff mit den gesamten Restbereichen (33, 33') außerhalb einer Hauptware (32) des Baumstammes (30) bringbar ist, und daß die Zerspanervorrichtung (51, 52) erste Werkzeuge zum Anbringen von Längsschlitzen in den Restbereichen (33, 33') aufweist, wobei die Längsschlitze um die Breite (b) voneinander beabstandet sind.

10. Vorrichtung nach Anspruch 9, dadurch gekennzeichnet, daß die Zerspanervorrichtung (51, 52) in Transportrichtung stromabwärts der ersten Werkzeuge Zerspaner (52) aufweist, die die Strands (38, 38') in einem einzigen Arbeitsgang zwischen den Längsschlitzen durch Abspanen mit der Länge (l) entlang von gleichzeitig eingebrachten Querschlitzen und mit der Dicke (d) schneiden.

11. Vorrichtung nach Anspruch 9, dadurch gekennzeichnet, daß die Zerspanervorrichtung (51, 52) zweite Werkzeuge zum Anbringen von Querschlitzen in den Restbereichen (33, 33') aufweist, wobei die Querschlitze um die Länge (l) voneinander beabstandet sind, sowie in Transportrichtung stromabwärts der ersten Werkzeuge und der zweiten Werkzeuge dritte Werkzeuge zum Schneiden der Strands (38, 38') mit der Dicke (d) umfaßt.

12. Vorrichtung nach einem oder mehreren der Ansprüche 9 bis 11, dadurch gekennzeichnet, daß die ersten Werkzeuge als erste Messer (51) ausgebildet sind, die die Längsschlitze als Längsschnitte (35, 35') anbringen.

13. Vorrichtung nach einem oder mehreren der Ansprüche 9 bis 11, dadurch gekennzeichnet, daß die ersten Werkzeuge als erste Sägen ausgebildet sind.

14. Vorrichtung nach einem oder mehreren der Ansprüche 11 bis 13, dadurch gekennzeichnet, daß die zweiten Werkzeuge als zweite Messer ausgebildet sind, die die Querschlitze als Querschnitte anbringen.

15. Vorrichtung nach einem oder mehreren der Ansprüche 11 bis 13, dadurch gekennzeichnet, daß die zweiten Werkzeuge als zweite Sägen ausgebildet sind.

## Claims

1. A method for the fabrication of strands (24; 38, 38') from round wood (13), wherein the strands (24; 38, 38') in the wood fiber direction have a length (l) of between 200 and 350 mm and, transverse to the wood fiber direction, have a width (b) and a thickness (d) of between 1 and 15 mm, characterized in that the round wood (13) in each case is a single log (30), that the log (30) is first provided with longitudinal slits in residual areas (33, 33') lying outside a center piece (32) of the log (30) and being distant from each other by the width (b), and that the strands (38, 38') are then cut from the entire residual areas (33, 33').

2. The method of claim 1, characterized in that the strands (38, 38') are cut between the longitudinal slits in one single operational step by chipping same away with the length (l), with the thickness (d) and along transverse slits being applied simultaneously.

3. The method of claim 1, characterized in that the residual areas (33, 33') are first provided with transverse slits in a first operational step after the application of the longitudinal slits, the transverse slits being distant from each other by the length (l), and that the strands (38, 38') are then cut in a second operational step with the thickness (d).

4. The method of one or more of claims 1 to 3, characterized in that the strands (38, 38') are first cut on two opposite sides of the log (30) and are then cut on the two opposite sides of the log (30) being offset by 90° thereto.

5. The method of one ore more of claims 1 to 4, characterized in that the longitudinal slits are generated as longitudinal cuts (35, 35') by cutting.

6. The method of one or more of claims 1 to 5, characterized in that the longitudinal slits are generated by sawing.

7. The method of one or more of claims 3 to 6, characterized in that the transverse slits are generated as transverse cuts by cutting.

8. The method of one or more of claims 3 to 6, characterized in that the transverse slits are generated by sawing.

9. An apparatus for fabricating strands (24; 38, 38') from round wood (13) comprising a conveyor (11, 12; 50) for the round wood (13) and at least one chipping apparatus (20; 51, 52) for cutting the strands (24; 38, 38'), wherein the strands (24; 38, 38') in the wood fiber direction have a length (l) of between 200 and 350 mm and, transverse to the wood fiber direction, have a width (b) and a thickness (d) of between 1 and 15 mm, characterized in that the conveyor (50) is configured for conveying single logs (30), that the at least one chipping apparatus (51, 52) is in engagement with the entire residual areas (33, 33') outside a center piece (32) of the log (30), and that the chipping apparatus (51, 52) is provided with first tools for applying longitudinal slits in the residual areas (33, 33'), the longitudinal slits being distant from each other by the width (b).

10. The apparatus of claim 9, characterized in that the chipping apparatus (51, 52) is provided with chippers (52) at a position downstream the first tools in the direction of conveying, the chippers (52) cutting the strands (38, 38') in one single operational step between the longitudinal slits by chipping same away with the length (l), with the thickness (d) and along transverse slits being applied simultaneously.

11. The apparatus of claim 9, characterized in that the chipping apparatus (51, 52) is provided with second tools for applying transverse slits in the residual areas (33, 33'), the transverse slits being distant from each other by the length (l), and comprises third tools for cutting the strands (38, 38') with the thickness (d), the third tools being positioned downstream the first tools and the second tools.

12. The apparatus of one or more of claims 9 to 11, characterized in that the first tools are configured as knives (51) applying the longitudinal slits as longitudinal cuts (35, 35').

13. The apparatus of one or more of claims 9 to 11, characterized in that the first tools are configured as first saws.

14. The apparatus of one or more of claims 11 to 13, characterized in that the second tools are configured as second knives, appplying the transverse slits as transverse cuts.

15. The apparatus of one or more of claims 11 to 13, characterized in that the second tools are configured as second saws.

## Revendications

1. Procédé de fabrication de copeaux longs (24 ; 38, 38') à partir de bois rond (13), les copeaux longs (24 ; 38, 38') présentant dans le sens des fibres une longueur (l) comprise entre 200 et 350 mm ainsi que transversalement au sens des fibres, une largeur (b) et un épaisseur (d) comprise entre 1 et 15 mm, caractérisé en ce que le bois rond (13) est dans chaque cas un tronc d'arbre (30) individuel, en ce que le tronc d'arbre (30) est d'abord pourvu de fentes longitudinales dans les zones résiduelles (33, 33') se trouvant à l'extérieur d'un corps principal (32) du tronc d'arbre (30), qui sont espacées entre elles de la largeur (b) et en ce qu'ensuite les copeaux longs (38, 38') sont coupés dans les zones résiduelles (33, 33').

2. Procédé selon la revendication 1, caractérisé en ce que les copeaux longs (38, 38') sont coupés en une seule opération, entre les fentes longitudinales, par coupe de copeaux, avec la longueur (l) le long de fentes transversales pratiquées simultanément et avec l'épaisseur (d).

3. Procédé selon la revendication 1, caractérisé en ce que les zones résiduelles (33, 33') sont d'abord pourvues, après application des fentes longitudinales, au cours d'une première opération, de fentes transversales qui sont espacées les unes des autres de la longueur (l) et les copeaux longs (38, 38') sont ensuite découpés avec l'épaisseur (d) au cours d'une deuxième opération.

4. Procédé selon une ou plusieurs des revendications 1 à 3, caractérisé en ce que les copeaux longs (38, 38') sont d'abord coupés sur deux côtés opposés du tronc d'arbre (30), puis sur les deux côtés du tronc d'arbre (30) opposés, décalés de 90°.

5. Procédé selon une ou plusieurs des revendications 1 à 4, caractérisé en ce que les fentes longitudinales sont produites en tant que coupes longitudinales (35, 35') par coupe.

6. Procédé selon une ou plusieurs des revendications 1 à 4, caractérisé en ce que les fentes longitudinales sont produites par sciage.

7. Procédé selon une ou plusieurs des revendications 3 à 6, caractérisé en ce que les fentes transversales sont produites en tant que coupes transversales (36) par coupe.

8. Procédé selon une ou plusieurs des revendications 3 à 6, caractérisé en ce que les fentes transversales sont produites par sciage.

9. Dispositif pour la fabrication de copeaux longs (24 ; 38, 38') à partir de bois rond (13) avec un dispositif de transport (11, 12 ; 50) pour le bois rond (13) et avec au moins un dispositif de coupe de copeaux (20 ; 51, 52) pour la coupe des copeaux longs (24 ; 38, 38'), les copeaux longs (24 ; 38, 38') présentant dans les sens des fibres une longueur (l) comprise entre 200 et 350 mm ainsi que transversalement au sens des fibres, une largeur (b) et une épaisseur (d) comprise entre 1 et 15 mm, caractérisé en ce que le dispositif de transport (50) est conçu pour le transport de troncs d'arbre (30) individuels, en ce que le dispositif de coupe de copeaux (51, 52) au nombre d'au moins un peut être amené en prise avec toutes les zones résiduelles (33, 33') à l'extérieur d'un corps principal (32) du tronc d'arbre (30), et en ce que le dispositif de coupe de copeaux (51, 52) comporte des premiers outils pour pratiquer des fentes longitudinales dans les zones résiduelles (33, 33'), les fentes longitudinales étant espacées les unes des autres de la largeur (b).

10. Procédé selon la revendication 9, caractérisé en ce que le dispositif de coupe de copeaux (51, 52) comporte en aval des premiers outils, dans le sens de transport, des outils de coupe de copeaux (52), qui coupent les copeaux longs (38, 38') en une seule opération, entre les fentes longitudinales, par coupe de copeaux, avec la longueur (l), le long de fentes transversales pratiquées simultanément et avec l'épaisseur (d).

11. Dispositif selon la revendication 9, caractérisé en ce que le dispositif de coupe de copeaux (51, 52) comporte des deuxièmes outils pour pratiquer des fentes transversales dans les zones résiduelles (33, 33'), les fentes transversales étant espacées les unes des autres de la longueur (l), ainsi qu'en aval des premiers outils et des second outils, dans le sens de transport des troisièmes outils pour la coupe (30, 38, 38') avec l'épaisseur (d).

12. Dispositif selon une ou plusieurs des revendications 9 à 11, caractérisé en ce que les premiers outils sont conformés en premiers couteaux (51), qui pratiquent les fentes longitudinales en tant que coupes longitudinales (35, 35').

13. Dispositif selon une ou plusieurs des revendications 9 à 11, caractérisé en ce que les premiers outils sont conformés en tant que premières scies.

14. Dispositif selon une ou plusieurs des revendications 11 à 13, caractérisé en ce que les deuxièmes outils sont conformés en tant que deuxièmes couteaux qui pratiquent les fentes transversales en tant que coupes transversales.

15. Dispositif selon une ou plusieurs des revendications 11 à 13, caractérisé en ce que les deuxièmes outils sont conformés en tant que deuxièmes scies.
